# EUROPÄISCHE PATENTSCHRIFT

(11) **EP 1 223 135 B1**
(45) Veröffentlichungstag und Bekanntmachung des Hinweises auf die Patenterteilung: **28.07.2004**
(21) Anmeldenummer: 02000863.7
(22) Anmeldetag: 15.01.2002
(51) Int. Cl.: B65H 20/10, B65H 20/12, D04H 1/44, D06C 15/02, D01G 25/00, D01G 23/08

(54) **Vorrichtung zum Transport eines Vlieses zwischen zwei mit Abstand voneinander angeordneten Walzen**
Device for transporting a nonwoven between two rolls with a distance therebetween
Appareil pour le transport d'une matière non tissée entre deux rouleaux disposés a une certaine distance l'un de l'autre

(30) Priorität: 16.01.2001 DE 10105843
(43) Veröffentlichungstag der Anmeldung: 17.07.2002
(73) Patentinhaber: Fleissner GmbH, 63329 Egelsbach (DE)
(72) Erfinder: Fleissner, Gerold, 6300 Zug (CH)
(74) Vertreter: Neumann, Gerd, Dipl.-Ing.

(56) Entgegenhaltungen:
- EP-A- 0 899 370
- US-A- 4 668 322
- US-A- 4 809 404
- US-A- 5 915 613
- US-A- 6 141 833

## Beschreibung

In der DE-A-100 08 746 ist eine Kontinueanlage beschrieben, bei der das auf einer Krempel hergestellte Stapelfaservlies zur Verfestigung durch ein Presswalzenpaar läuft und dann zur Weiterbehandlung auf ein Endlosband, auf dem das Krempelvlies mit einer Pulpschicht versehen und anschließend hydrodynamisch vernadelt wird. Es ist notwendig, das Vlies nach dem Pressen zu kühlen, weswegen ein in der Anmeldung nicht genanntes Kühlwalzenpaar zwischen dem Presswalzenpaar und dem Endlosband noch zwischenzuschalten ist. Im Falle der Nichtverfestigung des Vlieses durch das Presswalzenpaar, im Falle dass also in der Kontinueanlage das Presswalzenpaar offen von dem Vlies durchlaufen wird, ist das Stapelfaservlies nicht stabil genug, um ohne über einen über die Fläche des Vlieses wirksamen Halt durch das Kühlwalzenpaar oder zum folgenden Endlosband laufen zu können.

Durch die US-A-4 668 322 ist bekannt, eine loses Faservlies vor dem Ablauf von einem Endlosband durch ein darüber angeordnetes Hilfs-Endlosband, dessen das Vlies berührendes Untertrum unter Saugzug gesetzt ist, zu erfassen und erst nach Überlaufen des Trennspaltes zum nächsten Endlosband von dem Hilfs-Endlosband wieder abzugeben. Dieses folgende Endlosband durchläuft dann zusammen mit dem Vlies ein Presswalzenpaar. Eine zufriedenstellende, über die Breite gleichbleibende Verfestigung ist nicht möglich, da das das Vlies tragende Endlosband den optimalen Pressdruck verhindert.

Das Gleiche gilt im Zusammenhang mit der US-A-6 141 833. Auch dort wird das nicht vorverfestigte Vlies mittels eines oberen Hilfs-Endlosbandes, dessen unteres Arbeitstrum unter Saugzug gesetzt ist, in den Presswalzenspalt des folgenden Presswalzenpaares transportiert, beide durchlaufen den Presswalzenspalt, und das Hilfs-Endlosband trägt dann unverändert an seiner Unterseite das Vlies zum folgenden, das Vlies oben tragenden weiteren Transportband. Es ist auch beabsichtigt, das Vlies nach Durchlaufen des Presswalzenpaares von dem Hilfs-Endlosband zu trennen und dann um eine unterhalb angeordnete weitere Walze zu führen, um z. B. das Vlies unter Wärme zu prägen. Damit ist aber immer noch nicht eine Lösung gefunden, ein unverfestigtes Vlies allein durch ein Walzenpaar zu führen und dennoch den problemlosen Transport zu einem folgenden Transportaggregat zu gewährleisten.

Nach der US-A-4 809 404 sind drei perforierte Walzen gegeneinandergerückt, um ein dazwischen laufendes Vlies zu verdichten. Zwei der Walzen sind mit Abstand nebeneinander angeordnet und die dritte liegt mittig oberhalb des Vlieses auf. Die Walzen sind jeweils unter Saugzug gesetzt. Der Transport zwischen den Walzen ist gewährleistet, jedoch ist keine Lösung offenbart, wie der sichere Transport von der unteren auslaufenden Walze zum folgenden Transportband erfolgen soll. Dieser ist gewährleistet, wenn die auslaufende Walze von einem Endlosband umschlungen ist, genau dies ist aber zur gleichmäßigen Behandlung des Vlieses im Walzenspalt zu vermeiden.

Nach der US-A-5 915 613 durchläuft ebenfalls das Vlies zusammen mit einem Endlosband den Presswalzenspalt. Nach dem Pressen wird das Endlosband vom Vlies getrennt und nach oben abgeführt, während das Vlies die untere Walze des Presswalzenpaares noch teilweise umschlingt und dann von einem Endlosband übernommen wird, dessen Umlenkwalze unter Saugzug gesetzt ist.

Der Erfindung liegt die Aufgabe zugrunde, eine Vorrichtung zu entwickeln, mit der ein unverfestigtes, auch leichtes Stapelfaservliesallein und fortlaufend von dem Spalt eines Walzenpaares nach einer dort durchgeführten über die Breite gleichmäßigen Behandlung bis hin zu einer weiteren Walze ggf. eines weiterführenden Endfosbandes problemlos transportiert werden kann.

Zu Lösung dieser Aufgabe sieht die Erfindung vor, dass die Vorrichtung zur Übergabe eines dünnen, unverfestigten Vlieses an die Walze ergänzt ist durch
a) eine im Anschluss an das Walzenpaar angeordnete, mit Innenabdeckung versehene, ansonsten unter Saugzug stehende Siebtrommel, wobei
b) das Vlies die untere Walze des Walzenspaltes teilweise umschlingt, weiterhin
c) die Innenabdeckung der Siebtrommel auf der Oberseite der Siebtrommel angeordnete ist und sich über mehr als 180° erstreckt und dabei
d) die Innenabdeckung unmittelbar oberhalb der Übergabelinie an der Walze des Walzenpaars und unmittelbar oberhalb der Übergabelinie an der folgenden Walze endet.

Es ist besonders vorteilhaft, wenn bereits bei der notwendigen Übergabe das Vlies von Kühlluft durchströmt wird.

Eine entsprechende Vorrichtung zur Durchführung des Verfahrens ist in der Zeichnung schematisch dargestellt. Anhand dieser sollen weitere erfinderische Details erläutert werden. Es zeigen:
- Fig. 1: In der Seitenansicht eine Kontinueanlage zur Herstellung eines Verbundvlieses nur mit einem Krempelvlies als Trägerunterlage,
- Fig. 2: in vergrößerter Darstellung der Übergabebereich vom Walzenpaar zum folgenden Endlosband.

Zunächst ist das Trägervlies aus den Polyesterfasern und/oder Polypropylenfasern od. dgl. herzustellen. Dazu dient als Vlieslegeeinrichtung eine Krempel 1 - 4. Die Krempel besteht aus einem Kastenspeiser 1 mit einer darunter angeordneten Schüttelrutsche 2, die die gleichmäßig über die Breite ausgebreiteten Fasern der Krempel mit den Kratzund Reißwalzen 3 übergibt. Das folgende Endlosband 4 übergibt das gelegte Krempelvlies an eine Presseinrichtung 5, die hier aus einem einfachen Walzenpaar besteht. Die Verfestigungswirkung sollte nur gering sein, damit der Pulp mittels der Vernadelung noch eine innige Verbindung mit dem Krempelfaservlies eingeht.

Nach diesem Verfahrensschritt erfolgt wie bekannt die Aufgabe der Pulpfaser z. B. mit einer Vorrichtung 6 nach der EP-A-0 032 772. Dazu ist in der Kontinueanlage im Anschluss des Walzenpaares 5 ein Endlosband 17 vorgesehen. Beide Vliesschichten zusammen werden dann zur Verbindung mit der hydrodynamischen Vernadelung 7 beaufschlagt, die auch auf demselben Endlosband 17 erfolgen kann. Der Trockenvorgang auf einer Siebtrommelvorrichtung 8, 9 mit Durchbelüftung schließt sich an. Bei der Vorrichtung 8 ist den Siebtrommeln der Ventilator direkt stirnseitig zugeordnet. Letztlich sollte noch eine weitere Kalandrierung mit dem Walzenpaar 15, 16 erfolgen, hier jedoch eine mit höherer Energie.

Problematisch ist die Übergabe des Krempelvlieses 21 von dem Walzenpaar 5 an das Endlosband 17. Wenn die Kalandrierung erfolgt ist, dann weist das Vlies 21 eine gewisse Festigkeit auf, die den Transport in ein Kühlwalzenpaar ermöglicht. Aber nicht immer ist eine Kalandrierung erwünscht, oder die Festigkeit kann auch mit der Kalandrierung ungenügend sein. Um dieses Problem zu beseitigen ist gemäß der Fig. 2 die Übergabe des Vlieses 21 mit einer unter Saugzug stehenden Siebtrommel 19 vorgesehen. Die Lösung hat den Vorteil, dass das sonst notwendige Kühlwalzenpaar entfallen kann.

Bei der Vorrichtung nach der Fig. 2 ist die Siebtrommel 19 ist so angeordnet, dass sie das Vlies 21 in einer mäanderförmigen Warenbahnführung übernimmt und auch wieder an das Endlosband 17 abgibt. Dazu ist die Siebtrommel 19 mit ihrer Achse etwa in Höhe des Walzenspaltes des Walzenpaars 5 angeordnet. Der Saugzug 26 gewährleistet einen problemlosen Transport und Übergabe des Vlieses 21 an das Endlosband 17. Dazu ist eine Innenabdeckung 27 über mehr als 180° so vorgesehen, dass sie an der Übergabelinie des Vlieses an die Siebtrommel und an die erste Umlenkwalze 28 des Endlosbandes 17 beginnt bzw. endet.

## Patentansprüche

1. Vorrichtung mit einem aus zwei übereinander angeordneten Walzen bestehenden Walzenpaar (5), dessen Walzenspalt allein nur von einer Warenbahn (21) durchlaufen ist, und einer folgenden benachbart angeordneten Walze (28) besteht, **dadurch gekennzeichnet, dass** die Vorrichtung zur Übergabe eines dünnen, unverfestigten Vlieses (21) an die Walze (28) ergänzt ist durch
a) eine im Anschluss an das Walzenpaar (5) angeordnete, mit Innenabdeckung (27) versehene, ansonsten unter Saugzug stehende Siebtrommel (19), wobei
b) das Vlies (21) die untere Walze des Walzenspaltes teilweise umschlingt, weiterhin
c) die Innenabdeckung (27) der Siebtrommel (19) auf der Oberseite der Siebtrommel (19) angeordnete ist und sich über mehr als 180° erstreckt, und dabei
d) die unmittelbar oberhalb der Übergabelinie an der Walze des Walzenpaars und unmittelbar oberhalb der Übergabelinie an der folgenden Walze (28) endet.

2. Vorrichtung nach Anspruch 1 oder 2, **dadurch gekennzeichnet, dass** die benachbart angeordnete Walze (28) von einem weitertransportierenden Endlosband (17) umschlungen ist.

3. Vorrichtung nach Anspruch 1 bis 3, **dadurch gekennzeichnet, dass** das Endlosband (17) mit zugeordneter Absaugeinrichtung (24) ausgebildet ist.

4. Vorrichtung nach Anspruch 1 bis 4, **dadurch gekennzeichnet, dass** der Siebtrommel (19) Kühlluft wie Umgebungsluft (26) zugeführt ist.

## Claims

1. Device having a pair of rollers (5) comprising two rollers disposed the one above the other, only a material web (21) passing through the gap between the rollers, said device also including a following roller (28) disposed adjacent, **characterised in that**, for transferring a thin non-bonded non-woven (21) to roller (28), the device is supplemented by
a) a revolving screen (19) which is arranged following the pair of rollers (5), is provided with an inner cover (27) and otherwise is under suction, wherein
b) the non-woven (21) partially winds round the lower roller of the roller gap, furthermore
c) the inner cover (27) of the rotary screen (19) is arranged on the upper side of the rotary screen (19) and extends over more than 180°, and
d) ends directly above the transfer line at the roller of the pair of rollers and directly above the transfer line at the following roller (28).

2. Device according to claim 1 or 2, **characterised in that** the roller (28) disposed adjacent has wound round it a continuous belt (17) which conveys the material onward.

3. Device according to claims 1 to 3, **characterised in that** the continuous belt (17) is configured with an associated suction device (24).

4. Device according to claims 1 to 4, **characterised in that** cooling air such as ambient air (26) is supplied to the rotary screen (19).

## Revendications

1. Dispositif équipé d'une paire de cylindres (5) constituée de deux cylindres aménagés l'un au-dessus de l'autre, dont le jeu n'est parcouru que par une bande de produit, et d'un cylindre suivant (28) aménagé adjacent, caractérisé en ce le dispositif est complété pour transférer un voile mince non encollé au cylindre (28) par :
a) un tambour perforé (19) agencé à la suite de la paire de cylindres (5), pourvu d'un recouvrement intérieur (27) et autrement placé sous aspiration, dispositif dans lequel
b) le voile (21) s'enroule en partie autour du cylindre inférieur du jeu de cylindres, par ailleurs
c) le recouvrement intérieur (27) du tambour perforé (19) est aménagé sur la partie supérieure du tambour perforé (19) et s'étend sur plus de 180°, et
d) se termine directement au-dessus de la ligne de transfert sur le cylindre de la paire de cylindres et directement au-dessus de la ligne de transfert sur le cylindre suivant (28).

2. Dispositif selon la revendication 1, **caractérisé en ce que** le cylindre agencé adjacent (28) est entouré par une bande sans fin (17) qui continue le transport.

3. Dispositif selon les revendications 1 et 2, **caractérisé en ce que** la bande sans fin (17) est formée avec un dispositif aspirant correspondant (24).

4. Dispositif selon les revendications 1 à 3, **caractérisé en ce que** de l'air de refroidissement, tel que de l'air ambiant (26), est acheminé au tambour perforé (19).
